# EUROPÄISCHE PATENTSCHRIFT

(11) **EP 3 354 815 B1**
(45) Veröffentlichungstag und Bekanntmachung des Hinweises auf die Patenterteilung: **17.03.2021**
(21) Anmeldenummer: 18152042.0
(22) Anmeldetag: 17.01.2018
(51) Int. Cl.: E04C 2/54, F21V 33/00

(54) **VERFAHREN BETREFFEND EINE PLATTE MIT EINER BELEUCHTUNG**
PROCESS INVOLVING A PLATE WITH AN ILLUMINATION
PROCÉDÉ CONCERNANT UNE PLAQUE POURVUE D'UN ÉCLAIRAGE

(30) Priorität: 27.01.2017 DE 202017100451 U
(43) Veröffentlichungstag der Anmeldung: 01.08.2018
(73) Patentinhaber: Altura Leiden Holding B.V., 4131 LX Vianen ZH (NL)
(72) Erfinder:
(74) Vertreter: Wesch, Arno

(56) Entgegenhaltungen:
- WO-A1-2014/084079
- DE-A1-102005 002 178
- DE-A1-102010 005 454
- DE-U1- 20 107 336
- DE-U1-202006 015 399
- US-A1- 2002 043 012

## Beschreibung

Die Erfindung betrifft ein Verfahren nach Patentanspruch 1.

Eine Platte mit einer LED-Lichtquelle ist aus der US 2002/0043012 A1 bekannt. Eine Platte, die als Möbelplatte ausgestaltet und mit einer Acrylglasplatte abgedeckt ist, ist aus der DE 201 07 336 U1 bekannt. Aus der DE 10 2010 005 454 A1 ist eine Hohlkammerplatte für eine Dachkonstruktion bekannt Die DE 20 2006 015 399 U1 offenbart ein Deckenpaneel für einen Reinraum.

Platten aus Naturstein mit Lichtquellen sind aus der DE 10 2005 002 178 A1 bekannt. Platten aus Stein oder Keramik werden zwar im Sanitärbereich verwendet, sind jedoch nicht zum Biegen und Zusägen geeignet, weil diese spröde sind und bei einer Verarbeitung leicht zerbrechen oder splittern. Zur Verarbeitung müssen daher oft Spezialwerkzeuge eingesetzt werden, wie sie ein Steinmetz verwendet.

Vor diesem Hintergrund ist es aus der DE 20 2008 005 518 U1 im Sanitärbereich bekannt, in eine Betätigungsplatte für Unterputzspülkästen Lichtaustrittsöffnungen für Lichtquellen in Form von Bohrungen einzubringen.

Die DE 10 2015 102 524 A1 offenbart ebenfalls Betätigungsplatten dieser Art, wobei hier Lichtquellen auf einer Grundplatte in transluzentes Material eingebettet sind.

Aus der EP 1 174 661 A1 ist bereits eine Platte bekannt, welche eine Nut aufweist, in der LEDs als Lichtquellen angeordnet sind. Die Nut ist in einer seitlichen Kante der Platte ausgebildet. Die Platte weist eine flächige Vorderseite oder eine flächige Rückseite auf, welche mit einem Fleckmuster versehen ist.

Ein Fleckmuster der genannten Art kann Licht der LEDs auch auf die jeweilige Fläche einer Vorderseite oder Rückseite verteilen. Insbesondere wenn einer Fläche der Platte jedoch ein anzustrahlendes oder zu erleuchtendes großflächiges Bauteil zugeordnet wird, besteht ein Bedarf, dieses möglichst optimal an- oder auszuleuchten.

Ein optimales An- oder Ausleuchten kann jedoch beeinträchtigt sein, wenn die Platte mit der Kante in einem Profil gehalten ist. Die Lichtintensität der LEDs kann insoweit in nachteiliger Weise durch die Halterung einer Platte in einem Gesamtsystem geschwächt werden.

Der Erfindung liegt daher die Aufgabe zu Grunde, eine Platte anzugeben, welche problemlos von einem Profil aufgenommen werden kann und deren Leuchtkraft nahezu unabhängig von der Aufnahme im Profil ist.

Die vorliegende Erfindung löst die zuvor genannte Aufgabe durch die Merkmale des Patentanspruchs 1.

Erfindungsgemäß ist erkannt worden, dass eine Nut, welche in die Fläche der Rückseite und/ oder die Fläche der Vorderseite einer flächigen Trägerlage eingebracht ist, eine Beabstandung der Lichtquelle von der Kante ermöglicht. Die seitliche Kante oder ein Seitenbereich der Platte bzw. der Trägerlage kann in einem U-Profil aufgenommen werden, ohne dass das Profil Licht in nachteiliger Weise abschirmt. Das Licht der Lichtquelle kann geeignet auf eine Auflage gerichtet oder gelenkt werden, welche der Vorderseite der Trägerlage zugeordnet ist.

Eine oder mehrere Nuten in der Fläche der Rückseite und/ oder der Fläche der Vorderseite einer flächigen Trägerlage kann deren Biegsamkeit erhöhen, weil die Nuten Sollbiegestellen ausbilden können, wenn diese geeignet tief ausgebildet sind.

Die Platte und/ oder die Trägerlage könnte bzw. könnten kein Material aus Naturwerkstein umfassen oder aufweisen. Hierdurch ist die Platte relativ leicht biegbar, wenig spröde und leicht verarbeitbar, ohne dass Staub und Splitter entstehen.

Die Platte und/ oder die Trägerlage besteht bzw. bestehen aus Kunststoff oder Kunststoffen. Die Platte könnte ausschließlich aus Kunststoffen aufgebaut sein. Ein Kunststoff umfasst keine steinartigen oder mineralischen Materialien, wie beispielsweise Granit, Marmor oder Quarzit, die in der DE 10 2005 002 178 A1 beschrieben sind. Die Platte umfasst dann leicht vor Ort, insbesondere im Sanitärbereich, von einem Handwerker zusägbare und verarbeitbare Materialien, wie Kunststoffe. Die Platte ist daher nicht nur leicht zusägbar, sondern auch relativ gut biegbar.

Die Platte könnte transparent sein. So kann die Platte schweres Mineralglas ersetzen.

Vor diesem Hintergrund ist die Trägerlage aus Plexiglas oder Polymethylmethacrylat (PMMA) gefertigt. Diese Materialien weisen ein geringes Gewicht auf und sind leicht mit üblichen Sägen zuschneidbar, die ein Handwerker mit sich führt. Des Weiteren sind diese Materialien im Gegensatz zu mineralischen oder steinartigen Materialien zumindest geringfügig zerstörungsfrei deformierbar.

In der Nut ist mindestens eine LED oder ein Band mit LEDs aufgenommen. LEDs erzeugen relativ wenig Wärme und zeigen eine große Leuchtkraft. Die Verwendung eines länglichen Bandes erlaubt eine rasche Montage einer Vielzahl von LEDs in der Nut.

Auf der Rückseite könnte eine Reflektorrückplatte angeordnet und/ oder aufgeklebt sein, welche die Nut verschließt und/ oder abdeckt. Die Reflektorrückplatte wirft Licht der Lichtquelle zurück und erhöht den Anstrahleffekt einer Auflage, welche auf der Vorderseite angeordnet ist. Des Weiteren erhöht die Reftektorrückplatte die Biegesteifigkeit der gesamten Platte. Bevorzugt ist eine sehr dünne Klebeschicht vorgesehen, welche zwischen der Reflektorrückplatte und der Rückseite der Trägerlage angeordnet ist.

Vor diesem Hintergrund könnte die Nut mit einem Abdichtmittel, bevorzugt Silikon, aufgefüllt und/ oder ausgegossen sein. Hierdurch ist die Lichtquelle, insbesondere ein Band mit LEDs, wasserdicht in der Nut aufgenommen. Die Platte kann so in einem Nassbereich, insbesondere in einem Duschraum oder einem Badezimmer, verwendet werden.

Die Trägerlage könnte als Streuscheibe ausgebildet sein. Eine Streuscheibe wirkt als Diffusor und somit als optisches Bauteil, welches Licht streut, lenkt oder weiterleitet. Hierbei kann eine diffuse Reflexion und/ oder die Brechung von Licht auftreten. Hierdurch kann das Licht der Lichtquelle über die gesamte Platte homogen verteilt oder in bestimmte räumliche Bereiche gelenkt werden.

Mit der Trägerlage könnte eine Auflage verbunden sein, wobei die Auflage auf der Vorderseite angeordnet und/ oder aufgeklebt ist. Bevorzugt ist die Auflage zumindest bereichsweise transparent ausgestaltet. Bevorzugt ist eine sehr dünne Klebeschicht zwischen der Vorderseite der Trägerlage und der Auflage vorgesehen.

Eine transparente Auflage wirkt optisch im Wesentlichen wie ein Glas oder wie eine Glasplatte. Licht kann die Außenoberfläche der Auflage durchdringen und in das Innere der Auflage eindringen. Hierdurch können optische Effekte, nämlich insbesondere ein räumlicher Tiefeneffekt, realisiert werden. Konkret ist sogar ein Ausleuchten der Auflage möglich. Der Betrachter kann in die Tiefe der Auflage blicken. So wird eine gewisse räumliche und optische Tiefe vermittelt, und es können Lichtverhältnisse in einem Raum günstig beeinflusst werden.

Eine solche Platte wird als Verkleidung, insbesondere im Sanitärbereich, verwendet und kann teure und schwere Glas- und Wandplatten ersetzen, die nur schwer zuschneidbar sind. Bevorzugt ist die Auflage vollständig und vollflächig transparent ausgebildet.

Die Auflage könnte eine Ansichtsoberfläche aufweisen, welche dreidimensional strukturiert ausgebildet ist. Die Struktur erzeugt optisch wahrnehmbare dreidimensionale Effekte, insbesondere optische Tiefeneffekte, Die Struktur erzeugt des Weiteren ertastbare, nämlich haptisch wahrnehmbare, dreidimensionale Oberflächen. Die dreidimensionale Struktur kann auch zur Übertragung von Informationen genutzt werden.

Die dreidimensionale Struktur könnte durch eine oder mehrere durch Siebdruck aufgebrachte Farben erzeugt sein. Eine Farbe oder mehrere Farben kann bzw. können sich gegenüber der Auflage und / oder untereinander unterscheiden und so eine dreidimensionale Struktur schaffen. Farben können unterschiedliche Konsistenzen aufweisen. In einem Drucksieb können zur Schaffung einer dreidimensionalen Struktur verschiedene oder verschieden große Öffnungen vorgesehen sein.

Die Auflage könnte eine Anlageoberfläche aufweisen, welche der Trägerlage zugewandt ist und / oder an dieser anliegt, wobei die Anlageoberfläche bedruckt, bemalt, beschriftet und / oder mit einem Druck, einer Bemalung und / oder einer Beschriftung versehen ist. Bevorzugt ist die Anlageoberfläche mit einer Farbschicht oder einem Motiv oder einer Grafik bedruckt. Eine aufgedruckte Farbschicht, ein aufgedrucktes Logo, eine aufgedruckte Beschriftung, ein aufgedrucktes Muster oder ein aufgedrucktes Motiv kann durch die transparente Auflage hindurch betrachtet werden und eine optische Wirkung entfalten. Der Aufdruck ist dabei dauerhaft geschützt, weil er durch die über ihm liegende Auflage vor Abrieb oder ähnlichen Beeinträchtigungen geschützt ist. Der Druck erfolgt bevorzugt unmittelbar auf die Anlageoberfläche.

Es ist aber auch denkbar, dass ein Druck oder eine ähnliche optische und / oder grafische Gestaltung nicht direkt auf die Anlageoberfläche aufgebracht wird, sondern beispielsweise auf eine Folie, die dann mit der Anlageoberfläche verbunden wird.

Die Auflage könnte mit der Trägerlage stoffschlüssig und / oder mittels eines Klebstoffs verbunden sein. Hierdurch ist eine verliersichere Verbindung zwischen der Auflage und der Trägerlage hergestellt. Ein Klebstoff ermöglicht eine vollflächige Verbindungsmöglichkeit der Auflage mit der Trägerlage.

Die Auflage könnte auch ohne die Verwendung eines Klebstoff als relativ harte und steife Lage auf eine noch weiche Trägerlage aufgelegt werden und sich mit dieser stoffschlüssig verbinden, wenn die Trägerlage aushärtet.

Die Trägerlage könnte auf ihrer der Auflage abgewandten Seite, nämlich der Rückseite der Platte, Biegemittel aufweisen. Die Platte kann so leicht in gebogene Formen mit relativ kleinen Biegeradien verbracht werden. Dies wird bevorzugt realisiert, indem auf der Rückseite der Platte ein Fräsmuster eingebracht ist. Die Platte wird hierdurch leichter biegbar.

Die Auflage könnte Acryl aufweisen oder als Acrylschicht oder Acrylplatte ausgebildet sein. Eine Acrylschicht oder Acrylplatte lässt sich leicht durch Sägen bearbeiten. Des Weiteren ist eine Acrylschicht oder Acrylplatte wasserresistent und kratzfest.

Die Dicke der Platte könnte im Bereich 2 bis 20 mm liegen. Dieser Dickenbereich stellt eine gewisse Eigensteifigkeit der Platte gegen Verbiegen oder Verwinden sicher. Bevorzugt weist die Platte eine Dicke von 6 mm oder 11 mm auf. Solche Platten können problemlos verarbeitet, insbesondere zugesägt, werden.

Die Dicke der Auflage könnte im Bereich 1 bis 3 mm liegen. Dieser Dickenbereich stellt eine gewisse Eigensteifigkeit der Auflage gegen Verbiegen oder Verwinden sicher. Bevorzugt weist die Auflage eine Dicke von 2 mm auf. Platten mit einer solchen Auflage können problemlos verarbeitet, insbesondere zugesägt, werden und zeigen dennoch eine optisch ansprechende Glasoptik.

Die Auflage und/ oder die Trägerlage könnte bzw. könnten eingefärbt sein. Die Auflage und/ oder die Trägerlage könnte bzw. könnten mit Pigmenten versehen sein. Durch Farben können Verdunkelungs- oder Erhellungseffekte erzielt werden.

Die Platte könnte eine Länge aufweisen, die im Bereich 10 cm bis 3 m liegt, und die Platte könnte eine Breite aufweisen, die im Bereich 10 cm bis 2,5 m liegt.

Hierdurch können kleine und große Wandflächen mit wenigen Arbeitsschritten verkleidet werden.

Eine Anordnung, insbesondere im Sanitärbereich, könnte eine Platte der hier beschriebenen Art und / oder eine Wand oder Wanne umfassen. Auf die Platte könnte mit einer Zahnspachtel ein geeigneter Klebstoff aufgetragen werden. Die Platte kann dann als Ganzes an eine zu verkleidende Wand geklebt werden. Die Platte kann so als Wandverkleidung verwendet werden und flächig an eine Wand sowie an Innen- oder Außenecken angelegt werden. Die Montage kann bevorzugt erfolgen, indem die Platte an eine Wand geklebt wird. Die Platte kann mit einer weiteren Platte auf Stoß abgedichtet werden. Dies kann durch Verwendung von Silikon erfolgen.

Die Platte kann auch als Verkleidung für den Unterbau von Badewannen verwendet werden. Die Platte kann außerdem als Verkleidung für den Unterbau von Duschwannen verwendet werden.

Eine Anordnung, die eine Platte der hier beschriebenen Art umfasst, könnte mindestens ein Profil aufweisen, welches eine Kante oder Seite der Platte aufnimmt. Durch das Profil können mehrere Platten miteinander verbunden werden oder es kann der Übergang einer Platte zu einem anliegenden Gegenstand überbrückt werden. Eine Platte kann mit einer weiteren Platte auf Stoß abgedichtet werden. Dies kann durch eine Verbindung mit Profilen erfolgen.

Das Profil könnte als Aluminiumprofil ausgestaltet sein. Aluminium lässt sich leicht zusägen, so dass das Profil leicht auf eine bestimmte Länge verbracht werden kann.

Es ist aber auch denkbar, eine Platte mit Silikon oder einem ähnlichen Werkstoff mit anliegenden Gegenständen zu verbinden.

Die Platte könnte mit einem Magneten oder mit mehreren Magneten an einem Unterbau mit Stahlplatten gehalten sein, wobei der Magnet oder die Magnete auf der Rückseite der Platte angeordnet ist bzw. sind.

In der Zeichnung zeigen
- Fig. 1: eine perspektivische Ansicht eines Eckausschnitts einer Platte, die eine Dicke von 6 mm und eine Auflage mit einer Dicke von 2 mm aufweist,
- Fig. 2: eine perspektivische Ansicht eines Eckausschnitts einer Platte, die eine Dicke von 11 mm und eine Auflage mit einer Dicke von 2 mm aufweist,
- Fig. 3: in der oberen Ansicht eine Anordnung, die zwei Platten umfasst, die durch ein Profil miteinander verbunden sind und dabei einen Winkel von 180° einschließen, und in der unteren Ansicht die Platten und das Profil in getrenntem Zustand,
- Fig. 4: in der oberen Ansicht eine Anordnung, die zwei Platten umfasst, die auf Stoß durch Silikon abgedichtet sind und dabei einen Winkel von 180° einschließen, und in der unteren Ansicht eine schematische Ansicht der Montage der Platten,
- Fig. 5: eine Anordnung, bei welcher eine Platte von zwei orthogonal zueinander orientierten Profilen eingefasst ist, wobei die Platte mit ihrer Rückseite oder ihrer Frontfläche und mit zwei Kanten an den Profilen anliegt,
- Fig. 6: in der linken Ansicht eine ausschnittsweise Ansicht einer Platte mit einer Dicke von 6 mm und in der rechten Ansicht Schnittansichten von vier Profilen, die für diese Platte geeignet sind,
- Fig. 7: in der linken unteren Ansicht eine Platte und ein Profil, in der linken oberen Ansicht die Platte und das Profil im montierten Zustand, in der mittleren unteren Ansicht zwei Platten und ein Profil, in der mittleren oberen Ansicht die Platten und das Profil im montierten Zustand, wobei die Platten rechtwinklig zueinander orientiert sind, in der rechten unteren Ansicht zwei Platten und ein Profil und in der rechten oberen Ansicht die Platten und das Profil im montierten Zustand, wobei die Platten einen Winkel von 180° miteinander einschließen,
- Fig. 8: in der linken Ansicht eine ausschnittsweise Ansicht einer Platte mit einer Dicke von 11 mm und in der rechten Ansicht Schnittansichten von vier weiteren Profilen, die für diese Platte geeignet sind,
- Fig. 9: in der linken unteren Ansicht eine Platte und ein Profil, in der linken oberen Ansicht die Platte und das Profil im montierten Zustand, wobei die Platten rechtwinklig zueinander orientiert sind, in der rechten unteren Ansicht zwei Platten und ein weiteres Profil und in der rechten oberen Ansicht die Platten und das weitere Profil im montierten Zustand, wobei die Platten rechtwinklig zueinander orientiert sind,
- Fig. 10: eine Platte, deren Trägerlage auf der Fläche deren Rückseite mit einer Nut versehen ist, welche in die Trägerlage eingebracht und in dieser ausgebildet ist, wobei in der Nut ein Band mit LEDs aufgenommen ist, und
- Fig. 11: die Platte gemäß Fig. 10, wobei dargestellt ist, dass in der Trägerlage zwei zueinander parallele Nuten ausgebildet sind, welche sich gegenüberliegen und dabei jeweils einem Bereich der seitlichen Kanten zugewandt sind.

Fig. 1 zeigt eine Platte 1 zur Verwendung im Sanitärbereich, welche als Ganzes an eine zu verkleidende Wand geklebt oder als Wandverkleidung verwendbar ist. Die Platte 1 umfasst eine Trägerlage 2 und eine mit dieser verbundene Auflage 3. Die Platte 1 ist eben ausgestaltet. Die Auflage 3 ist transparent ausgestaltet.

Die Auflage 3 weist eine Ansichtsoberfläche 4a auf, welche dreidimensional strukturiert ausgebildet sein könnte. Konkret ist eine dreidimensionale Struktur 18 durch eine durch Siebdruck aufgebrachte Farbe erzeugt.

Die Auflage 3 weist eine Anlageoberfläche 4 auf, welche der Trägerlage 2 zugewandt ist und an dieser anliegt, wobei die Anlageoberfläche 4 bedruckt ist. Die Auflage 3 ist mit der Trägerlage 2 stoffschlüssig verbunden. Die Trägerlage 2 weist auf ihrer der Auflage 3 abgewandten Seite, nämlich der Rückseite der Platte 1, nicht gezeigte Biegemittel auf.

Die Auflage 3 ist als Acrylschicht ausgebildet. Die Dicke der Platte 1 beträgt 6 mm und die Dicke der Auflage 3 beträgt 2 mm. Die Platte 1 kann eine Länge von 3 m und eine Breite von 2,5 m aufweisen.

Die Anlageoberfläche 4 ist unmittelbar und direkt mit einer Farbschicht flächig bedruckt. Die Auflage 3 ist als glasklare und transparente Acrylschicht bzw. Acrylplatte ausgestaltet, die auf ihrer Rückseite, nämlich der Anlageoberfläche 4, flächig bedruckt ist. Die Farbschicht ist bevorzugt einfarbig ausgestaltet. Der Druck kann aber auch als Motiv oder Grafik ausgestaltet sein.

Die bedruckte Acrylschicht ist flächig mit der Trägerlage 2 verklebt.

Fig. 2 zeigt eine Platte 1' mit einer Dicke von 11 mm. Im Übrigen ist die Platte 1' mit der in Fig. 1 gezeigten konstruktiv identisch und ebenfalls als Verkleidung oder Trennwand, insbesondere Duschtrennwand, verwendbar.

Fig. 3 zeigt in der oberen Ansicht eine Anordnung mit einer Platte 1 und mindestens einem Profil 5, welches eine Kante 6 der Platte 1 aufnimmt. Konkret zeigt Fig. 3 in der oberen Ansicht eine Anordnung, die zwei Platten 1 umfasst, die durch ein erstes Profil 5 miteinander verbunden sind und dabei einen Winkel von 180° einschließen.

Die untere Ansicht von Fig. 3 zeigt, dass das erste Profil 5 zwei gegenüberliegende Profilnuten aufweist, in welche die Kanten 6 der Platten 1 hineinschiebbar sind, bis sie am jeweiligen Profilnutgrund anstoßen. Die Profilnutgründe liegen einander gegenüber und sind parallel zueinander angeordnet. Das erste Profil 5 weist auf einer Seite zwei längere Blendenschenkel und auf einer gegenüberliegenden Seite zwei kürzere Blendenschenkel auf, die an gegenüberliegenden Flächen der Platten 1 anliegen.

Fig. 4 zeigt in der oberen Ansicht eine Anordnung, die zwei Platten 1 umfasst, die auf Stoß durch Silikon 7 abgedichtet sind und dabei einen Winkel von 180° einschließen. Fig. 4 zeigt in der unteren Ansicht eine schematische Ansicht der Montage der Platten 1, wobei eine Silikonfuge mit einer Silikonkartusche 8 erstellt wird.

Fig. 5 zeigt in einer schematischen Ansicht, dass eine Platte 1 an ihren Kanten 6 von zwei zweiten Profilen 9 eingefasst werden kann. Die zweiten Profile 9 sind orthogonal zueinander orientiert. Ein zweites Profil 9 ist durch einen Blendpfosten 10 abschließbar.

Fig. 6 zeigt in der linken Ansicht eine ausschnittsweise Ansicht einer Platte 1 mit einer Dicke von 6 mm und in der rechten Ansicht Schnittansichten von vier Profilen 11, 12, 13, 5, die für eine Platte 1 mit einer Dicke von 6 mm geeignet sind.

Fig. 7 zeigt in der linken unteren Ansicht eine Platte 1 und ein drittes Profil 11 und in der linken oberen Ansicht die Platte 1 und das dritte Profil 11 im montierten Zustand. Das dritte Profil 11 ist im Wesentlichen U-förmig ausgestaltet, wobei ein Blendenschenkel des U länger als der andere Blendenschenkel ausgebildet ist. Die Blendenschenkel ragen orthogonal von einem Profilnutgrund ab, an dem die Platte 1 anliegt.

Fig. 7 zeigt in der mittleren unteren Ansicht zwei Platten 1 und ein viertes Profil 12. Fig. 7 zeigt in der mittleren oberen Ansicht die Platten 1 und das vierte Profil 12 im montierten Zustand, wobei die Platten 1 rechtwinklig zueinander orientiert sind. Die Profilnutgründe des vierten Profils 12 sind ebenfalls orthogonal zueinander orientiert. Je ein langer äußerer Blendenschenkel ragt von je einem Profilnutgrund ab.

In der rechten unteren Ansicht zeigt Fig. 7 zwei Platten 1 und das erste Profil 5. In der rechten oberen Ansicht zeigt Fig. 7 die Platten 1 und das erste Profil 5 im montierten Zustand, wobei die Platten 1 einen Winkel von 180° miteinander einschließen.

Fig. 8 zeigt in der linken Ansicht eine ausschnittsweise Ansicht einer Platte 1' mit einer Dicke von 11 mm und in der rechten Ansicht Schnittansichten von vier weiteren Profilen 14, 15, 16 und 17, die zur Aufnahme der dickeren Platte 1' geeignet sind.

Fig. 9 zeigt in der linken unteren Ansicht zwei Platten 1 und das fünfte Profil 13. Fig. 9 zeigt in der linken oberen Ansicht die zwei Platten 1 und das fünfte Profil 13 im montierten Zustand, wobei die Platten 1 rechtwinklig zueinander orientiert sind. Die Profilnutgründe des fünften Profils 13 sind ebenfalls orthogonal zueinander orientiert. Je ein langer innerer Blendenschenkel ragt von je einem Profilnutgrund ab.

Fig. 9 zeigt in der rechten unteren Ansicht zwei Platten 1' und ein achtes Profil 16. Fig. 9 zeigt in der rechten oberen Ansicht die Platten 1' und das achte Profil 16 im montierten Zustand, wobei die Platten 1 rechtwinklig zueinander orientiert sind. Die Profilnutgründe des achten Profils 16 sind orthogonal zueinander orientiert, wobei ein Profilnutgrund durch einen Blendenschenkel gebildet wird, der vom anderen Profilnutgrund orthogonal abragt.

Die gezeigten Profile 5, 9, 11 bis 17 sind als Aluminiumprofile ausgestaltet. Fig. 10 zeigt eine Platte 1" zur Verwendung im Sanitärbereich und / oder zur Verwendung als Wandverkleidung, welche eine Trägerlage 2" mit einer flächigen Vorderseite 2"a und einer flächigen Rückseite 2"b umfasst, wobei in der Trägerlage 2" mindestens eine Nut 19 zur Aufnahme einer Lichtquelle ausgebildet ist.

Die Nut 19 zur Aufnahme einer Lichtquelle ist in die Fläche der Rückseite 2"b eingebracht und die Nut 19 ist innerhalb der Trägerlage 2" ausgebildet. Die Nutwände und der Nutgrund der Nut 19 zur Aufnahme einer Lichtquelle werden durch die Trägerlage 2", nämlich durch das Material der Trägerlage 2", gebildet. Die Nut 19 ist nach Art einer Sackbohrung, quasi als Sacknut, ausgestaltet. Die Nut 19 ist in die Trägerlage 2" eingefräst.

In der Nut 19 ist ein Band 21 mit LEDs 20 aufgenommen. Die LEDs 20 sind so orientiert, dass sie im Wesentlichen parallel zu der Vorderseite 2"a und parallel zur Rückseite 2"b in die Trägerlage 2" abstrahlen und in diese Licht einkoppeln. Das Band 21 ist dabei der Kante 6" zugewandt. Bevorzugt ist das Band 21 in der Nut 19 fixiert.

Die LEDs 20 sind an eine Niederspannungsstromversorgung angeschlossen.

Die LEDs 20 können die Farbe des von ihnen abgestrahlten Lichts ändern. So kann eine Farbtemperatur simuliert werden.

Auf der Rückseite 2"b der Trägerlage 2" ist eine Reflektorrückplatte 22 angeordnet und mittels einer dünnen Klebeschicht aufgeklebt. Die Reflektorrückplatte 22 verschließt die Nut 19. Konkret wird die Nut 19 durch die Reflektorrückplatte 22 abgedeckt.

Die Nut 19 ist mit einem Abdichtmittel 23, nämlich Silikon, aufgefüllt und ausgegossen. Hierdurch ist die Nut 19 wasserdicht abgeschlossen.

Die Trägerlage 2" ist als Streuscheibe ausgebildet. Die Trägerlage 2" kann Aufrauhungen, Partikel oder prismenartige Strukturen umfassen, welche Licht leiten, umlenken und/ oder verteilen. Die LEDs 20 leuchten die Trägerlage 2" homogen aus.

Die Trägerlage 2" kann aus Plexiglas oder Polymethylmethacrylat gefertigt sein. Die Trägerlage 2" ist transparent.

Mit der Trägerlage 2" ist eine Auflage 3" verbunden, wobei die Auflage 3" auf der Vorderseite 2"a angeordnet und mittels einer Klebeschicht 24 aufgeklebt ist. Die Auflage 3" ist transparent ausgestaltet. Die Auflage 3" weist Acryl auf und ist als Acrylschicht ausgebildet.

Die Auflage 3" weist eine Ansichtsoberfläche 4"a auf. Die Auflage 3" weist auch eine Anlageoberfläche 4" auf, welche der Trägerlage 2" zugewandt ist und an dieser anliegt. Die Anlageoberfläche 4" ist bedruckt, bemalt, beschriftet und / oder mit einem Druck, einer Bemalung und / oder einer Beschriftung versehen.

Die Ansichtsoberfläche 4"a ist zugänglich, insbesondere haptisch wahrnehmbar. Die Anlageoberfläche 4" ist jedoch vor einem Zugriff geschützt, da sie der Trägerlage 2" zugewandt ist. Ein Bild, ein Logo oder ein Schrift auf der Anlageoberfläche 4" sind insbesondere vor Abrieb geschützt.

Die Dicke der Platte 1" beträgt maximal 11 mm, bevorzugt 11 mm.

Fig. 11 zeigt die Platte 1" gemäß Fig. 10 in einer Gesamtansicht. In der Trägerlage 2" sind zwei Nuten 19 zur Aufnahme einer Lichtquelle ausgebildet. Die Nuten 19 sind parallel zueinander ausgebildet und liegen einander gegenüber.

Die Nuten 19 sind soweit von Kanten 6" der Platte 2" beabstandet, dass die Kanten 6" von den hier gezeigten Profilen 5, 9, 11 bis 17 problemlos aufgenommen werden könnten, ohne dass die Leuchtkraft der Lichtquelle wesentlich beeinträchtigt wird.

Die Nuten 19 zur Aufnahme einer Lichtquelle sind in die Fläche der Rückseite 2"b eingebracht und die Nuten 19 sind innerhalb der Trägerlage 2" ausgebildet.

Die Nutwände und Nutgründe der Nuten 19 zur Aufnahme einer Lichtquelle werden durch die Trägerlage 2" gebildet.

In den Nuten 19 ist jeweils ein Band 21 mit LEDs 20 aufgenommen. Die LEDs 20 sind jeweils so orientiert, dass sie im Wesentlichen parallel zu der Vorderseite 2"a und parallel zur Rückseite 2"b in die Trägerlage 2" abstrahlen und Licht einkoppeln. Das Band 21 ist dabei jeweils einer Kante 6" zugewandt. Die LEDs 20 liegen einander gegenüber und können von zwei Seiten Licht in die Trägerlage 2" einfluten.

Eine Anordnung kann die Platte 1" und ein Profil 5, 9, 11 bis 17 umfassen. Bevorzugt wird eine Nut 19 nicht von einem Profil 5, 9, 11 bis 17 verdeckt, wenn zumindest eine der Kanten 6" der Platte 1" in dem Profil 5, 9, 11 bis 17 aufgenommen und/ oder gehalten ist.

Die hier beschriebenen Platten 1, 1', 1" werden bevorzugt im Sanitärbereich verwendet, sind jedoch auch für andere Anwendungen geeignet. Insbesondere werden sie als Wandverkleidung verwendet.

Obwohl die in den Figuren 1 bis 9 dargestellten Platten 1,1' ohne Nut 19 bzw. Nuten 19 für eine Lichtquelle dargestellt sind, können diese mit einer solchen Nut 19 oder mehreren solchen Nuten 19 versehen sein, wie sie in den Fig. 10 und 11 dargestellt sind.

Die Rückseite 2"b und die Vorderseite 2"a sind parallel zueinander orientiert. Die kürzeren Kanten 6" sind jeweils orthogonal zu der längeren Rückseite 2"b und der längeren Vorderseite 2"a orientiert. Die Trägerlage 2", die Auflage 3" und die Reflektorrückplatte 22 sind jeweils parallel zueinander orientiert.

Alle hier gezeigten Platten 1, 1', 1" können zumindest abschnittsweise gebogen oder gekrümmt ausgestaltet sein.

Auf den Platten 1, 1', 1" können Magnete und/ oder Bleche aufgeklebt sein. Hierdurch können Beschläge oder Scharniere an den Platten 1, 1', 1" angeordnet werden.

### Bezugszeichenliste :

- 1, 1', 1": Platte
- 2, 2', 2": Trägerlage
- 2"a: flächige Vorderseite von 2"
- 2"b: flächige Rückseite von 2"
- 3, 3', 3": Auflage
- 4, 4', 4": Anlageoberfläche
- 4a, 4'a, 4"a: strukturierte Ansichtsoberfläche oder Frontfläche
- 5: erstes Profil
- 6, 6": Kante
- 7: Silikon
- 8: Silikonkartusche
- 9: zweites Profil
- 10: Blendpfosten
- 11: drittes Profil
- 12: viertes Profil
- 13: fünftes Profil
- 14: sechstes Profil
- 15: siebtes Profil
- 16: achtes Profil
- 17: neuntes Profil
- 18: Struktur
- 19: Nut zur Aufnahme einer Lichtquelle
- 20: LED
- 21: Band mit LEDs
- 22: Reflektorrückplatte
- 23: Abdichtmittel
- 24: Klebeschicht zwischen 3" und 2"

## Patentansprüche

1. Verfahren, bei welchem eine Platte (1, 1', 1") zur Verwendung im Sanitärbereich und/ oder zum Biegen und Zusägen als Ganzes an eine zu verkleidende Wand geklebt und/ oder als Wandverkleidung verwendet wird, wobei die Platte (1, 1', 1") in einem Profil aufgenommen werden kann und eine Trägerlage (2, 2', 2") mit einer flächigen Vorderseite (2"a) und einer flächigen Rückseite (2"b) umfasst, wobei in der Trägerlage (2") mindestens eine Nut (19) zur Aufnahme einer Lichtquelle ausgebildet ist, wobei die Nut (19) in die Fläche der Rückseite (2"b) und/ oder der Vorderseite (2"a) eingebracht und die Nut (19) innerhalb der Trägerlage (2") ausgebildet ist, wobei die Platte (1, 1', 1") und/ oder die Trägerlage (2, 2', 2") aus Kunststoff oder Kunststoffen besteht bzw. bestehen, wobei in der Nut (19) mindestens eine LED (20) oder ein Band (21) mit LEDs (20) aufgenommen ist, **dadurch gekennzeichnet dass** die Trägerlage (2, 2', 2") transparent ist und/ oder aus Plexiglas oder Polymethylmethacrylat gefertigt ist.

2. Verfahren nach Anspruch 1, **dadurch gekennzeichnet, dass** die Platte (1, 1', 1") und/ oder die Trägerlage (2, 2', 2") kein Material aus Naturwerkstein umfasst oder aufweist bzw. umfassen oder aufweisen.

3. Verfahren nach einem der voranstehenden Ansprüche, **dadurch gekennzeichnet, dass** die Platte (1, 1', 1") transparent ist.

4. Verfahren nach einem der voranstehenden Ansprüche, **dadurch gekennzeichnet, dass** auf der Rückseite (2"b) eine Reflektorrückplatte (22) angeordnet und/ oder aufgeklebt ist, welche die Nut (19) verschließt und/ oder abdeckt.

5. Verfahren nach einem der voranstehenden Ansprüche, **dadurch gekennzeichnet, dass** die Nut (19) mit einem Abdichtmittel (23) aufgefüllt und/ oder ausgegossen ist.

6. Verfahren nach einem der voranstehenden Ansprüche, **dadurch gekennzeichnet, dass** die Trägerlage (2") als Streuscheibe ausgebildet ist.

7. Verfahren nach einem der voranstehenden Ansprüche, **dadurch gekennzeichnet, dass** mit der Trägerlage (2, 2', 2") eine Auflage (3, 3', 3") verbunden ist, wobei die Auflage (3, 3', 3") auf der Vorderseite (2"a) angeordnet und/ oder aufgeklebt ist und wobei die Auflage (3, 3', 3") zumindest bereichsweise transparent ausgestaltet ist.

8. Verfahren nach Anspruch 7, **dadurch gekennzeichnet, dass** die Auflage (3, 3', 3") eine Ansichtsoberfläche (4a, 4'a) aufweist, welche dreidimensional strukturiert ausgebildet ist und/ oder dass eine dreidimensionale Struktur (18) durch eine oder mehrere durch Siebdruck aufgebrachte Farben erzeugt ist.

9. Verfahren nach einem der Ansprüche 7 oder 8, **dadurch gekennzeichnet, dass** die Auflage (3, 3', 3") eine Anlageoberfläche (4, 4', 4") aufweist, welche der Trägerlage (2, 2', 2") zugewandt ist und / oder an dieser anliegt, wobei die Anlageoberfläche (4, 4', 4") bedruckt, bemalt, beschriftet und / oder mit einem Druck, einer Bemalung und / oder einer Beschriftung versehen ist.

10. Verfahren nach einem der Ansprüche 7 bis 9, **dadurch gekennzeichnet, dass** die Auflage (3, 3', 3") Acryl aufweist und/ oder als Acrylschicht ausgebildet ist und/ oder dass die Dicke der Platte (1, 1', 1") im Bereich 2 bis 20 mm liegt und / oder dass die Dicke der Auflage (3, 3', 3") im Bereich 1 bis 3 mm liegt.

## Claims

1. Method in which a plate (1, 1', 1''), for use in the sanitary sector and/or for bending and sawing to size, as a whole is adhesively bonded to a wall to be panelled and/or is used as a wall panelling, wherein the plate (1, 1', 1'') can be received in a profile and comprises a carrier layer (2, 2', 2'') with a flat front side (2''a) and a flat rear side (2''b), wherein at least one groove (19) for receiving a light source is formed in the carrier layer (2''), wherein the groove (19) is introduced in the surface of the rear side (2''b) and/or the front side (2''a) and the groove (19) is formed within the carrier layer (2''), wherein the plate (1, 1', 1'') and/or the carrier layer (2, 2', 2'') consist (s) of plastic or plastics, wherein at least one LED (20) or a strip (21) comprising LEDs (20) is received in the groove (19), **characterized in that** the carrier layer (2, 2', 2'') is transparent and/or is manufactured from Plexiglas or polymethyl methacrylate.

2. Method according to Claim 1, **characterized in that** the plate (1, 1', 1'') and/or the carrier layer (2, 2', 2'') do(es) not comprise or include any material of natural cut stone.

3. Method according to either of the preceding claims, **characterized in that** the plate (1, 1', 1'') is transparent.

4. Method according to one of the preceding claims, **characterized in that** a reflector back plate (22) which closes and/or covers the groove (19) is arranged and/or adhesively bonded to the rear side (2''b).

5. Method according to one of the preceding claims, **characterized in that** the groove (19) is filled up and/or lined with a sealant (23).

6. Method according to one of the preceding claims, **characterized in that** the carrier layer (2'') is in the form of a diffusing screen.

7. Method according to one of the preceding claims, **characterized in that** a support (3, 3', 3'') is connected to the carrier layer (2, 2', 2''), wherein the support (3, 3', 3'') is arranged on and/or adhesively bonded to the front side (2''a) and wherein the support (3, 3', 3'') is configured as transparent at least in certain regions.

8. Method according to Claim 7, **characterized in that** the support (3, 3', 3'') has a display surface (4a, 4'a) which is formed with a three-dimensional structure and/or in that a three-dimensional structure (18) is created by one or more colours applied by screen printing.

9. Method according to one of Claims 7 and 8, **characterized in that** the support (3, 3', 3'') has a bearing surface (4, 4', 4'') which faces and/or bears against the carrier layer (2, 2', 2''), wherein the bearing surface (4, 4', 4'') is printed, painted, inscribed and/or provided with a printing, a painting and/or an inscription.

10. Method according to one of Claims 7 to 9, **characterized in that** the support (3, 3', 3'') comprises acrylic and/or is in the form of an acrylic layer and/or in that the thickness of the plate (1, 1', 1'') lies in the range of from 2 to 20 mm and/or **in that** the thickness of the support (3, 3', 3'') lies in the range of from 1 to 3 mm.

## Revendications

1. Procédé, selon lequel une plaque (1, 1', 1'') destinée à être utilisée dans le domaine sanitaire et/ou destinée à être courbée et sciée est collée dans son ensemble sur une paroi à habiller et/ou utilisée en tant qu'habillage de paroi, la plaque (1, 1', 1'') pouvant être reçue dans un profilé et comportant une couche support (2, 2', 2'') munie d'un côté avant plan (2''a) et d'un côté arrière plan (2''b), au moins une rainure (19) pour la réception d'une source de lumière étant formée dans la couche support (2''), la rainure (19) étant introduite dans la surface du côté arrière (2''b) et/ou du côté avant (2''a) et la rainure (19) étant formée à l'intérieur de la couche support (2''), la plaque (1, 1', 1'') et/ou la couche support (2, 2', 2'') étant constituées de matière plastique ou de matières plastiques, au moins une LED (20) ou une bande (21) munie de LEDs (20) étant reçue dans la rainure (19), **caractérisé en ce que** la couche support (2, 2', 2'') est transparente et/ou est fabriquée en Plexiglas ou polyméthacrylate de méthyle.

2. Procédé selon la revendication 1, **caractérisé en ce que** la plaque (1, 1', 1'') et/ou la couche support (2, 2', 2'') ne comportent ou ne présentent pas de matériau en pierre naturelle.

3. Procédé selon l'une quelconque des revendications précédentes, **caractérisé en ce que** la plaque (1, 1', 1'') est transparente.

4. Procédé selon l'une quelconque des revendications précédentes, **caractérisé en ce qu'**une plaque arrière de réflecteur (22), qui ferme et/ou recouvre la rainure (19), est agencée et/ou collée sur le côté arrière (2''b).

5. Procédé selon l'une quelconque des revendications précédentes, **caractérisé en ce que** la rainure (19) est remplie et/ou coulée avec un agent d'étanchéification (23) .

6. Procédé selon l'une quelconque des revendications précédentes, **caractérisé en ce que** la couche support (2'') est configurée sous la forme d'un panneau diffuseur.

7. Procédé selon l'une quelconque des revendications précédentes, **caractérisé en ce qu'**un revêtement (3, 3', 3'') est relié avec la couche support (2, 2', 2''), le revêtement (3, 3', 3'') étant agencé et/ou collé sur le côté avant (2''a) et le revêtement (3, 3', 3'') étant configuré au moins en zones sous forme transparente.

8. Procédé selon la revendication 7, **caractérisé en ce que** le revêtement (3, 3', 3'') présente une surface visible (4a, 4'a), qui est configurée sous forme structurée tridimensionnellement et/ou **en ce qu'**une structure tridimensionnelle (18) est générée par une ou plusieurs couleurs appliquées par sérigraphie.

9. Procédé selon l'une quelconque des revendications 7 ou 8, **caractérisé en ce que** le revêtement (3, 3', 3'') présente une surface d'appui (4, 4', 4''), qui est tournée vers la couche support (2, 2', 2'') et/ou s'appuie sur celle-ci, la surface d'appui (4, 4', 4'') étant imprimée, peinte, inscrite et/ou munie d'une impression, d'une peinture et/ou d'une inscription.

10. Procédé selon l'une quelconque des revendications 7 à 9, **caractérisé en ce que** le revêtement (3, 3', 3'') présente de l'acrylique et/ou est configuré sous la forme d'une couche d'acrylique et/ou **en ce que** l'épaisseur de la plaque (1, 1', 1'') se situe dans la plage allant de 2 à 20 mm et/ou **en ce que** l'épaisseur du revêtement (3, 3', 3'') se situe dans la plage allant de 1 à 3 mm.
